# EUROPÄISCHE PATENTSCHRIFT

(11) **EP 2 595 907 B1**
(45) Veröffentlichungstag und Bekanntmachung des Hinweises auf die Patenterteilung: **12.11.2014**
(21) Anmeldenummer: 11735994.3
(22) Anmeldetag: 14.07.2011
(51) Int. Cl.: B65H 54/10, B65H 54/32, B65H 55/04, B65H 54/28

(54) **VERFAHREN ZUM HERSTELLEN EINER TEXTILSPULE UND ARBEITSSTELLE ZUR DURCHFÜHRUNG DES VERFAHRENS**
METHOD FOR PRODUCING A TEXTILE BOBBIN AND WORKING STATION FOR CARRYING OUT THE METHOD
PROCÉDÉ DE FABRICATION D'UNE BOBINE TEXTILE ET POSTE DE TRAVAIL POUR METTRE EN OEUVRE LE PROCÉDÉ

(30) Priorität: 22.07.2010 DE 102010031959
(43) Veröffentlichungstag der Anmeldung: 29.05.2013
(73) Patentinhaber: Saurer Germany GmbH & Co. KG, 42897 Remscheid (DE)
(72) Erfinder: CÜPPERS, Jochen, 41069 Mönchengladbach (DE); FLAMM, Franz-Josef, 52224 Stolberg (DE); SCHWARTZ, Peter, 41366 Schwalmtal (DE); RUH, Wolf-Michael, 41844 Wegberg-Watern (DE); KOHLEN, Helmut, 50181 Bedburg (DE); MARX, Alexander, 41379 Brüggen (DE); QUANTE, Michael, 41812 Erkelenz (DE); MÜLLERS, Harald, CH-6042 Dietvil (DE)
(74) Vertreter: Hamann, Arndt
(86) Internationale Anmeldenummer: PCT/EP2011/003524
(87) Internationale Veröffentlichungsnummer: WO 2012/010275

(56) Entgegenhaltungen:
- EP-A1- 0 483 617
- EP-A1- 0 950 631
- EP-A1- 1 807 335
- CH-A- 425 572
- DE-A1-102008 015 907

## Beschreibung

Die Erfindung betrifft ein Verfahren zum Herstellen einer Textilspule gemäß dem Oberbegriff des Anspruches 1 sowie eine Arbeitsstelle gemäß dem Oberbegriff des Anspruches 4.

In der Textilindustrie sind seit langem verschiedene Ausführungsformen von Textilspulen bekannt. Weit verbreitet sind beispielsweise Kreuzspulen, die insbesondere auf Flächengebilde herstellenden Textilmaschinen, wie zum Beispiel Webmaschinen, zum Einsatz kommen.

Da solche Textilspulen aufgrund ihrer Kreuzbewicklung keine durch ihre Hülsen vorgegebene Kantenbegrenzung benötigen, weisen solche Kreuzspulen insbesondere den Vorteil auf, dass sie gut über Kopf abgespult werden können, wobei relativ hohe Abspulgeschwindigkeiten realisierbar sind.

Bei derartigen Kreuzspulen wird in der Regel sowohl zwischen verschiedenen Wicklungsarten, beispielsweise "Wilde Wicklung", "Präzisionswicklung" oder "Stufenpräzisionswicklung", als auch zwischen unterschiedlichen Kreuzspulformaten, wie zum Beispiel zylindrischen Kreuzspulen und konischen Kreuzspulen unterschieden.

Die Kreuzspulen können sich dabei des Weiteren bezüglich ihrer Länge und ihres maximalen Durchmessers unterscheiden, wobei konische Kreuzspulen außerdem bezüglich ihrer Konizität variieren können.

Die Vor- und Nachteile der verschiedenen Wicklungsarten von Kreuzspulen sind dem Fachmann bestens bekannt, so dass diesbezüglich auf weitere Erläuterungen verzichtet wird. Bezüglich der Kreuzspulformate ist anzumerken, dass zylindrische Kreuzspulen überwiegend bei der Herstellung von so genannten Färbespulen zum Einsatz kommen, da der geometrische Aufbau solcher Kreuzspulen ein gleichmäßiges Durchfärben des Spulenkörpers begünstigt.

Konische Kreuzspulen werden in der Regel als Vorlagespulen zum Schusseintrag beim Weben, als Vorlagespulen in Zettelgattern oder als Vorlagespulen in der Stickerei verwendet und kommen insgesamt in der Textilindustrie weitaus häufiger zum Einsatz als zylindrische Kreuzspulen.

Der Vorteil von konischen Kreuzspulen ist vor allem das gute Ablaufverhalten solcher Kreuzspulen, da durch die Konizität dieser Spule in Ablaufrichtung beim Überkopfabzug des Fadens die im Bereich des Fadenballons an der Spule auftretende Kantenreibung deutlich reduziert wird, mit der Folge, dass mit solchen Kreuzspulen sehr hohe Abzugsgeschwindigkeiten möglich sind, ohne dass Fadenbrüche befürchtet werden müssen.

Allerdings weisen konische Kreuzspulen gegenüber zylindrischen Kreuzspulen nicht nur Vorteile auf.

Bei gleichem Volumeninhalt haben konische Kreuzspulen gegenüber zylindrischen Kreuzspulen zum Beispiel einen deutlich größeren maximalen Außendurchmesser, was unter anderem beim Transport der Spulen zum Nachteil eines erhöhten Transportvolumens führt. Auch bei Spulengattern, bei denen die Größe der aufsteckbaren Kreuzspulen in der Regel durch den Teilungsabstand der Steckplätze vorgegeben ist, wirkt sich der relativ große maximale Außendurchmesser einer konischen Kreuzspule oft höchst nachteilig aus.

Das heißt, da der maximal mögliche Außendurchmesser der aufsteckbaren Spule durch den Teilungsabstand der Steckplätze begrenzt ist, können auf den Steckplätzen von Spulengattern oft nur konische Kreuzspulen positioniert werden, deren Volumeninhalt deutlich unter dem Volumeninhalt von zylindrischen Kreuzspulen mit vergleichbarem Spulendurchmesser liegt.

Um die Vorteile von konischen Kreuzspulen nutzen zu können, ohne deren Nachteile in Kauf nehmen zu müssen, ist in der Vergangenheit bereits vorgeschlagen worden, das Herstellungsverfahren von konischen Kreuzspulen zu modifizieren.

In der EP 0 483 617 A1 ist beispielsweise ein Verfahren beschrieben, bei dem der Volumeninhalt einer konischen Kreuzspule dadurch erhöht wird, dass während des Spulprozesses die Konizität der Wicklung verändert wird.

Das heißt, auf der Spulvorrichtung einer Arbeitsstelle einer Kreuzspulen herstellenden Textilmaschine wird auf eine konische Spulenhülse eine Wicklung gelegt, die parallel zur Oberfläche der konischen Spulenhülse verläuft.

Wenn ein vorgegebener Zwischendurchmesser der konischen Kreuzspule erreicht ist, wird durch kontinuierliche beidseitige Verkürzung der Bewicklungslänge sowie gleichzeitige Verringerung der Konizität der Wicklung eine Kreuzspule erstellt, deren Mantelfläche letztendlich parallel zur Rotationsachse der Kreuzspule verläuft.

Mit diesem bekannten Verfahren kann zwar unter Beibehaltung eines vorgegebenen maximalen Außendurchmessers der Volumeninhalt einer konischen Kreuzspule etwas vergrößert werden, der zur Durchführung dieses bekannten Verfahrens im Bereich einer Arbeitsstelle einer Kreuzspulen herstellenden Textilmaschine notwendige maschinelle Aufwand ist jedoch sehr groß.

Das heißt, der mit diesem bekannten Verfahren erzielbare Nutzen steht in keinem angemessenen Verhältnis zu dem zur Erzielung dieses Nutzens erforderlichen maschinellen Aufwand.

Das Verfahren gemäß EP 0 483 617 A1 konnte sich nicht durchsetzen und hat keinen Eingang in die Praxis gefunden.

Ausgehend von einem Verfahren der vorstehend beschriebenen Gattung liegt der Erfindung die Aufgabe zugrunde, ein Verfahren bzw. eine Arbeitsstelle zu entwickeln, das/die auf relativ einfache Weise die Herstellung von Textilpulen ermöglicht, die die Vorteile von konischen und zylindrischen Kreuzspulen aufweisen, ohne jedoch deren Nachteile zu besitzen.

Diese Aufgabe wird erfindungsgemäß durch ein Verfahren gelöst, wie es im Anspruch 1 beschrieben ist bzw. mit einer Arbeitsstelle, die die im Anspruch 4 beschriebenen Merkmale aufweist.

Vorteilhafte Ausgestaltungen der Erfindung sind Gegenstand der Unteransprüche.

Das erfindungsgemäße Verfahren, bei dem durch entsprechendes Traversieren eines Fadenführers der Fadenchangiereinrichtung um die Mitte der Kreuzspule zunächst eine konische Kreuzspule mit einem maximalen Außendurchmesser und einer vorgegebenen Breite gewickelt wird und bei dem nach dem Wickeln der konischen Kreuzspule die Fadenchangiereinrichtung so angesteuert wird, dass durch den Fadenführer eine kontinuierliche, einseitige Verkürzung des Verlegehubs und damit eine Verlagerung der Mittenposition des Verlegehubs bezüglich der Spulstellenmitte eingeleitet wird, wobei mit der Verkürzung des Verlegehubs im Bereich des maximalen Außendurchmessers der konischen Kreuzspule begonnen wird, hat den Vorteil, dass der Volumeninhalt der Textilspule, ohne Vergrößerung des maximalen Außendurchmessers, spürbar erhöht werden kann.

Abhängig von der ursprünglichen Konizität der Textilspule sind Steigerungen des Volumeninhalts von mehr als 10% möglich, ohne dass dadurch die vorteilhaften Eigenschaften einer konischen Kreuzspule verloren gehen.

Das heißt, die am Ende des Auffüllvorganges nahezu zylindrische Kreuzspule weist im Bereich der aufgefüllten Schicht stets einen geringeren Fadenhub als die konische Kreuzspule auf, was sich überaus positiv auf die Ablaufeigenschaften der Kreuzspule auswirkt, da erfahrungsgemäß schmalere Kreuzspulen besser ablaufen als breite Kreuzspulen.

Da eine kontinuierliche Verkürzung des Verlegehubs bis auf die Länge Null wenig sinnvoll ist, wird, wie im Anspruch 2 beschrieben, die kontinuierliche Verkürzung des Verlegehubs und damit der Auffüllvorgang beendet, wenn der dem maximalen Durchmesser der konischen Kreuzspule zugewandete Umkehrpunkt der Fadenchangiereinrichtung etwa den Bereich der Spulenmitte (M) erreicht.

Auf diese Weise wird das Differenzvolumen zu einer zylindrischen Kreuzspule zwar nicht vollständig ausgeglichen, aber ein guter Kompromiss gefunden zwischen dem notwendigen zeitlichen Aufwand des Auffüllvorganges und der dabei erzielbaren Steigerung des Volumeninhalts der Kreuzspule.

Wie im Anspruch 3 beschrieben, ist zur Stabilisierung der bei der Verkürzung des Verlegehubs geschaffenen Schicht außerdem vorgesehen, dass im Bereich des kleinen Durchmessers der konischen Kreuzspule eine Fase erstellt wird.

Durch eine solche Fase kann verhindert werden, dass sich im Bereich der Seitenflächen der Kreuzspule ein zu hoher Druck aufbaut, der zum Beispiel zu Fadenabschlägen oder dergleichen führen könnte.

Wie im Anspruch 4 dargelegt, verfügt die Arbeitsstelle zur Durchführung des erfindungsgemäßen Verfahrens unter anderem über eine Fadenchangiereinrichtung, die einen einzelmotorisch antreibbaren Fingerfadenführer aufweist.

Der Antrieb des Fingerfadenführers ist dabei an eine frei programmierbare Steuereinrichtung der Arbeitsstelle angeschlossen.

Eine solche Ausbildung der Fadenchangiereinrichtung ermöglicht auf einfache Weise eine zuverlässige, genaue Einstellung der Breite und der Lage des Verlegehubs.

Das bedeutet, der zur Durchführung des erfindungsgemäßen Verfahrens im Bereich einer Arbeitsstelle zusätzlich notwendige Aufwand ist gering und beschränkt sich im Wesentlichen auf eine softwaremäßige Überarbeitung der Steuereinrichtung der Arbeitsstelle.

Weitere Einzelheiten der Erfindungen sind einem nachfolgend anhand der Zeichnungen erläuterten Ausführungsbeispiel entnehmbar.

Es zeigt:
- Fig.1: schematisch in Vorderansicht eine Spulvorrichtung einer Arbeitsstelle einer Kreuzspulen herstellenden Textilmaschine, auf der das erfindungsgemäße Verfahren durchführbar ist,
- Fig.2: schematisch in perspektivischer Ansicht eine nach dem erfindungsgemäßen Verfahren hergestellte Textilspule,
- Fig.3: eine Ansicht einer nach dem erfindungsgemäßen Verfahren hergestellte Textilspule, im Schnitt.

Fig.1 zeigt schematisch eine Spulvorrichtung 4 einer Arbeitsstelle einer Kreuzspulen herstellenden Textilmaschine.

Derartige Spulvorrichtungen 4 verfügen, wie bekannt, über eine Einrichtung 5 zum Rotieren einer Kreuzspule 1, über eine Fadenchangiereinrichtung 3 zum Traversieren eines auflaufenden Fadens 11 sowie über einen Spulenrahmen zum rotierbaren Haltern der Kreuzspule 1.

Wie angedeutet, ist die Kreuzspule 1 während des Spulprozesses mit ihrer konischen Spulenhülse 9 zwischen den Spulenrahmenarmen 15, 16 des Spulenrahmens gehaltert und wird dabei durch eine Spulenantriebswalze 12, die durch einen Antrieb 7 rotatorisch beaufschlagt wird, reibschlüssig angetrieben.

Der Antrieb 7 der Spulenantriebswalze 12 ist über eine Steuerleitung 13 an die frei programmierbare Steuereinrichtung 8 der Arbeitsstelle angeschlossen.

Wie ersichtlich, ist auch der Antrieb 10 der als Fingerfadenführer 6 ausgebildeten Fadenchangiereinrichtung 3 über eine Steuerleitung 14 mit der Steuereinrichtung 8 verbunden.

Wie in der Figur 1 des Weiteren angedeutet, läuft während des Spulprozesses auf die im Spulenrahmen der Spulvorrichtung 4 gehalterte, rotierend angetriebene, konische Spulenhülse 9 ein Faden 11 auf und wird dabei durch die Fadenchangiereinrichtung 3 traversiert.

Das heißt, während des Spulprozesses wird durch Traversieren des Fadenführers 6 der Fadenchangiereinrichtung 3 zunächst eine konische Kreuzspule 1 gewickelt.

Sobald diese konische Kreuzspule 1 ihren maximalen Außendurchmesser D erreicht hat, bei dem der kleine Durchmesser der konischen Kreuzspule 1 das Maß d und die Breite der Kreuzspule 1 das Maß B aufweist, schaltet die Steuereinrichtung 8 die Spulvorrichtung 4 auf den Betriebszustand "Auffüllen der konischen Kreuzspule zu einer zylindrischen Kreuzspule" um.

Das heißt, der Verlegehub V des Fingerfadenführers 6, der bis zu diesem Zeitpunkt Vₘₐₓ. beträgt, wird durch Verlegung eines der Umkehrpunkte kontinuierlich verkleinert, wobei die einseitig Verkürzung des Verlegehubs V zu einer Verlagerung der Mittenposition MP des Verlegehubs V bezüglich der Spulstellenmitte SM führt.

Wie insbesondere aus Fig.3 ersichtlich, wird mit der Verlagerung des Umkehrpunktes im Bereich des maximalen Außendurchmessers D der konischen Kreuzspule 1 begonnen und die Verlagerung beendet, wenn der im Ausführungsbeispiel rechte Umkehrpunkt des Verlegehubs V den Bereich M der Spulenmitte erreicht hat.

Zur Stabilisierung der im Rahmen der Verkürzung des Verlegehubs zusätzlich geschaffenen Schicht 2 wird vorzugsweise außerdem, beispielsweise durch entsprechendes Verlagern des linken Umkehrpunktes und damit weiteres Verkürzen des Verlegehubs V, im Bereich des kleinen Durchmessers der konischen Kreuzspule außerdem eine Fase 20 erstellt.

Der Verlegehub erreicht sein Minimum, das in Fig.3 durch das Maß Vₘᵢₙ gekennzeichnet ist, wenn der Umkehrpunkt des Verlegehubs im Bereich M der Spulenmitte liegt und die Fase 20 fertig gestellt ist. Die Spulvorrichtung 4 beendet dann den Auffüllvorgang.

Die zu diesem Zeitpunkt durch die Schicht 2 zu einem nahezu zylindrischen Gebilde aufgefüllte Kreuzspule 1 weist dann einen kleinen Durchmesser d₁ auf, wobei die durch den Auffüllvorgang erreichbare Steigerung des Volumeninhalts der Kreuzspule 1, abhängig von der durch die Spulenhülse 9 vorgegebene Ausgangskonizität, 10% und mehr betragen kann.

## Patentansprüche

1. Verfahren zum Herstellen einer Textilspule auf einer Arbeitsstelle einer Kreuzspulen herstellenden Textilmaschine, welche eine Spulvorrichtung (4) mit einem Spulenrahmen, eine Einrichtung (5) zum Rotieren der Textilspule (1) sowie eine Fadenchangiereinrichtung (3) aufweist, die so ausgebildet ist, dass eine definierte Einstellung der Breite und der Lage des Verlegehubs möglich ist, wobei auf eine, im Spulenrahmen drehbar gehalterte konische Spulenhülse (9) mittels der Fadenchangiereinrichtung (3) ein Faden (11) in Kreuzbewicklung aufgewunden wird,
**dadurch gekennzeichnet,**
**dass** mittels der Spulvorrichtung (4) zunächst eine konische Kreuzspule (1) mit einem maximalen Außendurchmesser (D) und einer vorgegebenen Breite (B) gewickelt wird und dass nach dem Wickeln der konischen Kreuzspule (1) durch die Fadenchangiereinrichtung (3) eine kontinuierliche Verkürzung des Verlegehubs (V) eingeleitet wird, wobei mit der Verkürzung des Verlegehubs (V) im Bereich des maximalen Außendurchmessers (D) der konischen Kreuzspule (1) begonnen wird.

2. Verfahren nach Anspruch 1, **dadurch gekennzeichnet, dass** der Spulprozess zum Wickeln der Textilspule (1, 2) beendet wird, wenn der Hubumkehrpunkt des Verlegehubs (V) den Bereich der Mitte (M) der Textilspule (1, 2) erreicht hat.

3. Verfahren nach Anspruch 1, **dadurch gekennzeichnet, dass** zur Stabilisierung einer bei der Verkürzung des Verlegehubs (V) geschaffenen Schicht (2) im Bereich des kleinen Durchmessers (d) der konischen Kreuzspule (1) eine Fase (20) erstellt wird.

4. Arbeitsstelle zur Durchführung des Verfahrens nach Anspruch 1, **dadurch gekennzeichnet, dass** die Fadenchangiereinrichtung (3) als einzelmotorisch antreibbarer Fingerfadenführer (6) ausgebildet ist, dessen Antrieb (10) an eine frei programmierbare Steuereinrichtung (8) der Arbeitsstelle angeschlossen ist, wobei die Fadenchangiereinrichtung (3) so ausgebildet ist, dass die Breite und die Lage des Verlegehubes einstellbar sind.

## Claims

1. Method for producing a textile bobbin on a workstation of a textile machine producing cross-wound bobbins, which has a winding mechanism (4) with a creel, a device (5) for rotating the textile bobbin (1) and a thread traversing device (3), which is configured in such a way that a defined adjustment of the width and the position of the displacement travel is possible, a thread (11) being wound by cross-winding by means of the thread traversing device (3) onto a conical bobbin tube (9) rotatably held in the creel,
**characterised in that**
a conical cross-wound bobbin (1) with a maximum external diameter (D) and a predetermined width (B) is firstly wound by means of the winding mechanism (4) and **in that** after the winding of the conical cross-wound bobbin (1) by the thread traversing device (3) a continuous, shortening of the displacement travel (V) is initiated, wherein the shortening of the displacement travel (V) is begun in the region of the maximum external diameter (D) of the conical cross-wound bobbin (1).

2. Method according to claim 1, **characterised in that** the winding process for winding the textile bobbin (1, 2) is ended when the travel reversal point of the displacement travel (V) has reached the region of the centre (M) of the textile bobbin (1, 2).

3. Method according to claim 1, **characterised in that** a bevel (20) is produced to stabilise a layer (2), which is created during the shortening of the displacement travel (V), in the region of the small diameter (d) of the conical cross-wound bobbin (1).

4. Workstation for carrying out the method according to claim 1, **characterised in that** the thread traversing device (3) is configured as a finger thread guide (6), which can be driven by a single motor, the drive (10) of which is connected to a freely programmable control device (8) of the workstation, wherein the thread traversing device (3) is configured so that the width and the position of the displacement travel can be adjusted.

## Revendications

1. Procédé de fabrication d'une bobine textile à un poste de travail d'une machine textile produisant des bobines croisées et équipée d'un dispositif de bobinage (4) comprenant un râtelier de bobines, un système (5) conçu pour faire tourner ladite bobine textile (1), ainsi qu'un dispositif d'ensouplage croisé (3) de fil qui est réalisé de manière à autoriser un réglage bien défini de la largeur et de la position de la course d'engagement, un fil (11) étant envidé en un enroulement croisé, au moyen dudit dispositif d'ensouplage croisé (3) de fil, sur un bobinot tronconique (9) retenu dans ledit cadre porte-bobine avec faculté de rotation,
**caractérisé par le fait**
**qu'**une bobine croisée tronconique (1), munie d'un diamètre extérieur maximal (D) et d'une largeur préétablie (B), est tout d'abord enroulée au moyen du dispositif de bobinage (4), et par le fait qu'un raccourcissement continu de la course d'engagement (V) est amorcé par le dispositif d'ensouplage croisé (3) de fil, à l'issue de l'enroulement de ladite bobine croisée tronconique (1), ledit raccourcissement de la course d'engagement (V) débutant dans la région du diamètre extérieur maximal (D) de ladite bobine croisée tronconique (1).

2. Procédé selon la revendication 1, **caractérisé par le fait qu'**il est mis un terme au processus de bobinage, ciblant l'enroulement de la bobine textile (1, 2), lorsque le point d'inversion de la course d'engagement (V) a atteint la région du centre (M) de ladite bobine textile (1, 2).

3. Procédé selon la revendication 1, **caractérisé par le fait qu'**un biseau (20) est ménagé dans la région du petit diamètre (d) de la bobine croisée tronconique (1), en vue de stabiliser une couche (2) créée lors du raccourcissement de la course d'engagement (V).

4. Poste de travail dévolu à la mise en oeuvre du procédé conforme à la revendication 1, **caractérisé par le fait que** le dispositif d'ensouplage croisé (3) de fil est réalisé sous la forme d'un guide-fil à doigt (6) qui peut être entraîné par moteur unique et dont l'entraînement (10) est raccordé à un dispositif de commande (8) dudit poste de travail, librement programmable, ledit dispositif d'ensouplage croisé (3) de fil étant conçu de telle sorte que la largeur et la position de la course d'engagement puissent être réglées.
